# DEMANDE DE BREVET EUROPEEN

(11) **EP 1 251 412 A1**
(43) Date de publication de la demande: **23.10.2002**
(21) Numéro de dépôt: 01810382.0
(22) Date de dépôt: 18.04.2001
(51) Int. Cl.: G04B 19/24

(54) **Mecanisme de quantième**

(71) Demandeur: Progress Watch AG, 2503 Bienne (CH)
(72) Inventeur: Besse, Laurent, 25130 Villers-Le-Lac (FR)
(74) Mandataire: Gresset, Jean

(57) **Abrégé**

Mécanisme de quantième de type annuel ou semi-perpétuel, du type comportant:
- une roue de quantième (18),
- un indicateur de quantième (20),
- un premier lien cinématique (30) reliant temporairement, lors du passage d'un jour au suivant, la roue de quantième (18) à l'indicateur de quantième (20), pour assurer l'avance d'un pas de ce dernier,
- un indicateur des mois (22), et
- un deuxième lien cinématique (36,37;24;48) reliant temporairement, à la fin de chaque mois, l'indicateur de quantième (20) à l'indicateur des mois (22), pour assurer l'avance d'un pas de ce dernier.

Pour assurer la fonction de calendrier annuel ou semi-perpétuel, le mécanisme comporte, en outre, un troisième lien cinématique (28,46), reliant temporairement et quand nécessaire, la roue de quantième (18) aux indicateurs des mois (22) et des quantièmes (20), pour les entraîner d'un pas supplémentaire.

## Description

La présente invention se rapporte aux mécanismes de quantième pour montres, du type dans lequel le dispositif d'affichage du quantième avance d'un pas par jour, à l'exception des derniers jours des mois qui en comptent moins de trente et un.

De tels mécanismes sont appelés "annuels" lorsqu'ils effectuent un pas supplémentaire à la fin des mois de moins de trente et un jour. Ces mécanismes doivent être corrigés manuellement à la fin des mois de février de chaque année.

Les mécanismes dits "semi-perpétuels" sautent systématiquement de quatre pas à la fin des mois de février. La correction est donc trop importante lors des années bissextiles.

Enfin, les mécanismes que l'on nomme "perpétuels" sautent normalement de un pas par jour, de deux pas à la fin de mois d'avril, juin, septembre et novembre et à la fin du mois de février, de trois pas lors des années bissextiles et de quatre pas pour les autres années.

Dans la plupart des mécanismes connus, les sauts supplémentaires sont obtenus par l'action d'un sautoir commandé par une came et libéré à la fin des mois de moins de trente et un jours. De tels mécanismes sont complexes et gourmands en énergie.

Le document CH 680 630 décrit un mécanisme perpétuel qui comporte une roue de quantième comprenant, en superposition, trois roues ayant des dents proéminentes en nombre variable, définissant combien de sauts l'indicateur de quantième doit effectuer. Il est ainsi possible de supprimer les cames et les sautoirs, mais le volume occupé est important.

La présente invention a essentiellement pour but de proposer un mécanisme simple et peu gourmand en énergie, permettant une correction automatique au moins à la fin des mois de trente jours.

Le mécanisme selon l'invention comporte, de manière connue:
- une roue de quantième, entraînée en rotation par le mouvement de la montre et effectuant un tour en vingt-quatre heures,
- un indicateur de quantième muni de trente et une dents et commandé par le dispositif d'entraînement de quantième,
- une première liaison cinématique reliant, à la fin de chaque jour, la roue de quantième à l'indicateur de quantième, pour assurer l'avance d'un pas de ce dernier,
- un indicateur des mois, et
- une deuxième liaison cinématique reliant l'indicateur de quantième à l'indicateur des mois, pour assurer l'avance d'un pas de ce dernier à la fin de chaque mois.

Selon l'invention, ce mécanisme est caractérisé en ce qu'il comporte, en outre, une troisième liaison cinématique, reliant la roue de quantième à l'indicateur des mois, à la fin des mois de moins de trente et un jours, après que la deuxième liaison cinématique a assuré l'entraînement de un pas de l'indicateur des mois, pour assurer l'entraînement d'au moins un pas supplémentaire de l'indicateur des mois et, par la deuxième liaison cinématique, de l'indicateur de quantième.

Dans un premier mode de réalisation, l'indicateur des mois est divisé en secteurs égaux à raison d'un secteur pour les mois de trente et un jours et deux secteurs pour les mois de moins de trente et un jours et comporte une roue qui comprend autant de dents que l'indicateur dispose de secteurs, cette roue étant reliée à la roue de quantième par le troisième lien cinématique, et à l'indicateur de quantième par le deuxième lien cinématique.

De manière avantageuse, le troisième lien cinématique comporte un doigt solidaire de la roue de quantième et une came solidaire de l'indicateur des mois laquelle comprend des ergots coopérant avec ce doigt, cela de manière à ce que ce dernier entraîne de un pas supplémentaire, à la fin de chaque mois de moins de trente et un jours, l'indicateur des mois et, par l'intermédiaire du deuxième lien cinématique, l'indicateur de quantième, après que la roue de quantième a fait sauter l'indicateur de quantième d'un premier pas et, par l'intermédiaire du deuxième lien cinématique, l'indicateur des mois.

Le deuxième lien cinématique relie donc ainsi l'indicateur de quantième à l'indicateur des mois lors du passage du trente et un au premier pour les mois de trente et un jours et lors du passage du trente au trente et un pour les mois de moins de trente et un jours. Pour les mois de moins de trente et un jours, ce deuxième lien relie l'indicateur des mois à l'indicateur de quantième pour faire passer l'affichage du quantième du trente et un au premier.

Ce deuxième lien comporte avantageusement des première et deuxième dents, lesquelles sont disposées sur l'indicateur de quantième, l'une d'un premier type, l'autre d'un deuxième type, et un renvoi des mois muni d'une denture formée de dents d'un troisième et d'un quatrième type, coopérant avec les deux dents de l'indicateur de quantième et en prise avec la roue de l'indicateur des mois, la roue de l'indicateur des mois et le renvoi ayant le même nombre de dents. De plus, les dents des premier, deuxième, troisième et quatrième types sont agencées de manière à ce que la dent de premier type entraîne les dents de troisième type uniquement, alors que la dent de deuxième type entraîne aussi bien les dents de troisième que de quatrième type lorsque le deuxième lien relie l'indicateur de quantième à l'indicateur des mois.

Dans un second mode de réalisation, permettant une correction automatique du vingt-huit au premier, à la fin du mois de février, l'indicateur des mois est divisé en secteurs égaux à raison d'un secteur pour les mois de trente et un jours, deux secteurs pour les mois de trente jours et quatre secteurs pour le mois de février. Cet indicateur comporte une roue qui comprend autant de dents que l'indicateur dispose de secteurs et qui est reliée à la roue de quantième par le troisième lien cinématique, et à l'indicateur de quantième par le deuxième lien cinématique.

De manière avantageuse, le troisième lien cinématique comporte un secteur denté solidaire de la roue de quantième et une came solidaire de l'indicateur des mois et comprenant des ergots disposés de manière à ce qu'ils coopèrent avec ce secteur de telle sorte que ce dernier entraîne l'indicateur des mois de un pas après que l'indicateur de quantième a sauté du trente au trente et un lorsque le mois affiché compte trente jours, et de trois pas en février, après que l'indicateur de quantième a sauté du vingt-huit au vingt-neuf.

D'autres avantages et caractéristiques de l'invention ressortiront de la description qui va suivre, faite en regard du dessin annexé, dans lequel la figure unique représente, en éclaté, une partie de mouvement de montre comportant un mécanisme selon l'invention.

De manière classique, le mouvement comprend une platine 10 sur laquelle sont montés ses autres composants. Cette platine est munie, au centre de sa face supérieure, d'un tube 12 sur lequel un mobile des minutes 14, formé d'une chaussée 14a et d'une roue 14b, est monté libre en rotation. Une roue à canon 16 est montée sur la chaussée 14a et entraînée en rotation, à raison d'un tour en douze heures, par le mobile des minutes 14, par l'intermédiaire d'un mobile de minuterie non représenté au dessin.

Le mécanisme de quantième comporte essentiellement, montés mobiles en rotation sur la platine 10:
- une roue entraîneuse de quantième 18, entraînée par la roue à canon 16 et agencée de manière à ce qu'elle effectue un tour en vingt-quatre heures,
- un indicateur de quantième 20, concentrique au mobile 14, de forme annulaire et portant les trente et un nombres correspondant au quantième du mois,
- un indicateur des mois 22, se présentant sous forme d'un disque coaxial à l'indicateur de quantième et au mobile 14, et portant le nom des mois, ainsi que
- une roue de renvoi 24 munie d'une denture en étoile destinée à relier cinématiquement les indicateurs de quantième 20 et des mois 22, comme cela sera expliqué plus loin.

La roue entraîneuse de quantième 18 est formée d'un moyeu 25, d'une planche 26 munie d'une denture périphérique et de deux doigts élastiques 28 et 30, disposés respectivement sur les faces supérieure et inférieure de la planche 26 et solidaires, par leur extrémité rigide, du moyeu 25. La fonction de ces doigts sera précisée ci-après.

L'indicateur de quantième 20 est formé de deux bagues coaxiales et superposées 32 et 34. La bague supérieure 32 porte les nombres du quantième et, sur la tranche intérieure, deux dents 36 et 37 balayant l'espace occupé par la denture du renvoi 24, la dent 37, d'un premier type, étant plus mince que la dent 36 d'un deuxième type. La bague inférieure 34 comprend trente et une dents 38 réparties uniformément sur sa tranche intérieure et destinées à coopérer avec le doigt 30 de la roue 18. Les deux bagues sont reliées l'une à l'autre par des piliers 39, définissant ainsi un espace annulaire 40 ouvert sur la tranche extérieure de l'indicateur 20.

L'indicateur des mois 22 comporte, superposés coaxiaux et assemblés rigidement les uns aux autres, au moyen de vis, une planche 44 munie de cinq ergots 46 disposés radialement et coupant le chemin parcouru par le doigt 28, une roue en étoile 48 comportant dix-sept dents, en prise avec le renvoi 24, et un disque 50 dont la face supérieure est divisée en dix-sept secteurs égaux, chaque secteur portant une indication de mois, ceux de trente et un jour figurant une fois et ceux de moins de trente et un jours deux fois de suite, soit dix-sept indications.

Le renvoi 24 comporte sept dents 52, d'un troisième type, lesquelles sont amincies, et dix dents 54, d'un quatrième type, s'étendant sur toute son épaisseur. Ce renvoi 24 coopère avec l'indicateur de quantième 20 et, plus particulièrement, avec les dents 36 et 37. Plus précisément, les dents minces 52 sont disposées de manière à être entraînées par la dent 36 uniquement, la dent 37 passant en dessous d'elles, alors que les dents épaisses 54 sont indifféremment entraînées par les dents 36 et 37.

Le mécanisme de quantième comporte, en outre, des sautoirs qui n'ont pas étés représentés au dessin, afin d'éviter de le surcharger, et qui sont destinés à assurer, de manière bien connue de l'homme du métier, le positionnement des indicateurs de quantième et des mois, ainsi que du renvoi 24.

La plupart des jours de l'année, c'est-à-dire tous les jours qui ne sont pas le dernier d'un mois de moins de trente et un jour, l'indicateur de quantième 20 est entraîné en rotation par le doigt élastique 30, lequel coopère avec l'une des dents 38 de la bague 34.

Le renvoi 24 est agencé et disposé de manière à ce que, à la fin des mois de trente et un jours, une dent mince 52 se trouve dans l'espace balayé par les dents 36 et 37. Lors du passage du trente au trente et un du mois, la dent mince 37 passe en dessous de la dent mince 52. Il n'y a donc pas d'interaction. A la fin du jour suivant, la dent épaisse 36 vient prendre appui contre la dent mince 52 et fait avancer le renvoi 24 de un pas, et, avec lui, l'indicateur des mois 22.

A la fin des mois de moins de trente et un jours, c'est une dent épaisse 54 qui se trouve dans l'espace balayé par les dents 36 et 37. Lors du passage du trente au trente et un, la dent mince 37 entraîne la dent épaisse 54, ce qui fait tourner le renvoi 24 et l'indicateur des mois 22. La planche 44 de ce dernier est alors disposée de manière à ce qu'un ergot 46 se trouve dans l'espace balayé par le doigt 28. Ce doigt 28 vient, dans l'heure qui suit, prendre appui contre l'un des ergots 46, ce qui fait sauter l'indicateur des mois d'un pas supplémentaire et entraîne le renvoi 24 et l'indicateur de quantième 20 par engagement d'une dent épaisse 54 avec la dent épaisse 36.

Ainsi, à la fin des mois de moins de trente et un jour, les indicateurs de quantième et des mois effectuent deux sauts successifs lors du changement de mois, l'indicateur de quantième passant ainsi du trente au premier. Ces deux sauts sont commandés par la roue entraîneuse 18, le premier par un premier lien cinématique formé du doigt 30 et des dents 38, assurant l'entraînement de l'indicateur de quantième 20, et de l'indicateur des mois 22 par un deuxième lien cinématique formé de la dent 37, du renvoi 24 et de l'étoile 48. Le second saut est commandé par un troisième lien cinématique formé du doigt 28 et de la planche 44 par ses ergots 46, assurant l'entraînement de l'indicateur des mois 22 et par le deuxième lien cinématique, mais dans le sens opposé au premier saut, l'étoile 48 entraînant le renvoi 24 lequel fait sauter l'indicateur de quantième 20 par l'intermédiaire de la dent 36.

Le mécanisme tel que décrit ne nécessite une correction qu'à la fin des mois de février. Dans une variante qui n'a pas été représentée, il est possible de réaliser un mécanisme de type semi-perpétuel, c'est-à-dire dans lequel l'indicateur de quantième effectue quatre sauts successifs lors du passage du 28 février au 1er mars.

Dans ce mode de réalisation, l'indicateur de quantième 22 comporte dix-neuf secteurs, soit un pour les mois de trente et un jours, deux pour les mois de trente jours et quatre pour février, la roue en étoile 48 et la roue de renvoi 24 comprenant autant de dents.

Dans le troisième lien cinématique, le doigt élastique 28 est remplacé par un secteur denté comportant trois dents, destinées à coopérer avec un ergot 46 à la fin des mois de trente jours et trois ergots 46 pour assurer le saut du vingt-neuf au trente, du trente au trente et un et du trente et un au premier à la fin du mois de février. En outre, l'indicateur de quantième 20 comprend deux dents supplémentaires disposées en amont des dents 36 et 37 et différant de celles-ci, de manière à ce qu'elles ne coopèrent avec le renvoi 24 qu'à la fin du mois de février.

Il va de soi que le mécanisme tel que décrit peut faire l'objet de nombreuses variantes, sans pour autant sortir du cadre de l'invention, notamment quant à la structure des liens cinématiques. Parmi les solutions alternatives, on relèvera qu'il est, par exemple, possible de remplacer les dents de différentes épaisseurs par des dents plus ou moins longues, de manière à ce qu'elles engrènent les unes avec les autres selon les conditions définies plus haut.

## Revendications

1. Mécanisme de quantième comportant:
- une roue de quantième (18) entraînée en rotation par le mouvement de la montre et effectuant un tour en vingt-quatre heures,
- un indicateur de quantième(20) muni de trente et une dents (38) et commandé par la roue de quantième (18),
- un premier lien cinématique (30, 38) reliant temporairement, lors du passage d'un jour au suivant, la roue de quantième(18) à l'indicateur de quantième (20), pour assurer l'avance d'un pas de ce dernier,
- un indicateur des mois (22), et
- un deuxième lien cinématique (36, 37; 24; 48) reliant temporairement, à la fin de chaque mois, l'indicateur de quantième (20) à l'indicateur des mois (22), pour assurer l'avance d'un pas de ce dernier à la fin de chaque mois,
**caractérisé en ce qu'**il comporte, en outre, un troisième lien cinématique (28, 46), reliant temporairement la roue de quantième (18) à l'indicateur des mois (22), à la fin des mois de moins de trente et un jours et après que le deuxième lien cinématique a assuré l'entraînement de un pas de l'indicateur des mois (22), pour entraîner d'au moins un pas supplémentaire l'indicateur des mois (22) et, par le deuxième lien cinématique (36, 37; 24; 48), l'indicateur de quantième (20).

2. Mécanisme selon la revendication 1, **caractérisé en ce que** ledit indicateur des mois (22) est divisé en secteurs égaux à raison d'un secteur pour les mois de trente et un jours et deux secteurs pour les mois de moins de trente et un jours et comporte une roue (48) qui comprend autant de dents que l'indicateur (22) dispose de secteurs, ladite roue (48) étant reliée à la roue de quantième (18) par le troisième lien cinématique (28, 46) et à l'indicateur de quantième par le deuxième lien cinématique (36, 37; 24; 48).

3. Mécanisme selon la revendication 2, **caractérisé en ce que** ledit troisième lien cinématique (28, 46) comporte un doigt (28) solidaire de la roue de quantième (18) et une came (44) solidaire de l'indicateur des mois (22), laquelle comprend des ergots (46) coopérant avec ledit doigt (28) de manière à ce que ce dernier entraîne de un pas supplémentaire, à la fin de chaque mois de moins de trente et un jours, l'indicateur des mois (22) et, par l'intermédiaire du deuxième lien cinématique, l'indicateur de quantième, après que la roue de quantième a fait sauter l'indicateur de quantième (20) d'un premier pas et, par l'intermédiaire du deuxième lien cinématique, l'indicateur des mois.

4. Mécanisme selon l'une des revendications 1 à 3, **caractérisé en ce que** ledit deuxième lien cinématique comporte des première et deuxième dents, lesquelles sont disposées sur l'indicateur de quantième, l'une d'un premier type (37), l'autre d'un deuxième type (36), et un renvoi des mois (24) muni d'une denture formée de dents d'un troisième (52) et d'un quatrième type (54), coopérant avec les deux dents (36, 37) de l'indicateur de quantième (20) et en prise avec la roue (48) de l'indicateur des mois (22), la roue (48) et le renvoi (24) ayant le même nombre de dents, dans lequel les dents des premier, deuxième, troisième et quatrième types sont agencées de manière à ce que la dent de premier type (37) entraîne les dents de troisième type (52) uniquement, alors que la dent de deuxième type (36) entraîne aussi bien les dents de troisième que de quatrième type (52, 54) lorsque le deuxième lien relie l'indicateur de quantième (20) à l'indicateur des mois (22).

5. Mécanisme selon la revendication 1, **caractérisé en ce que** ledit indicateur des mois (22) est divisé en secteurs égaux à raison d'un secteur pour les mois de trente et un jours et deux secteurs pour les mois de trente jours et quatre secteurs pour le mois de février et comporte une roue (48) qui comprend autant de dents que l'indicateur dispose de secteurs et qui est reliée à la roue de quantième par le troisième lien cinématique (28, 46) et à l'indicateur de quantième par le deuxième lien cinématique (36, 37; 24; 48).

6. Mécanisme selon la revendication 5, **caractérisé en ce que** ledit troisième lien cinématique comporte un secteur denté solidaire de la roue de quantième et une came solidaire de l'indicateur des mois et comprenant des ergots disposés de manière à ce qu'ils coopèrent avec ledit secteur de sorte que ce dernier entraîne l'indicateur des mois de un pas après que l'indicateur de quantième a sauté du trente au trente et un lorsque le mois affiché compte trente jours, et de trois pas en février, après que l'indicateur de quantième a sauté du vingt-huit au vingt-neuf.
